# EUROPÄISCHE PATENTSCHRIFT

(11) **EP 1 354 988 B1**
(45) Veröffentlichungstag und Bekanntmachung des Hinweises auf die Patenterteilung: **23.05.2007**
(21) Anmeldenummer: 03008242.4
(22) Anmeldetag: 09.04.2003
(51) Int. Cl.: D01G 15/46

(54) **Vlieskrempel mit Luftstrom-Abnehmer**
Carding machine with air jet doffer
Machine à carder avec détacheur à jet d'air

(30) Priorität: 17.04.2002 DE 20205954 U
(43) Veröffentlichungstag der Anmeldung: 22.10.2003
(73) Patentinhaber: ERKO Trützschler GmbH, 48249 Dülmen (DE)
(72) Erfinder: Kock, Erwin, 48249 Dülmen (DE)
(74) Vertreter: Habbel, Ludwig

(56) Entgegenhaltungen:
- EP-A- 1 057 905
- GB-A- 1 311 628
- US-A- 4 064 600
- US-A- 4 130 915
- US-B1- 6 202 259

## Beschreibung

Die Erfindung betrifft eine Vlieskrempel nach dem Oberbegriff des Anspruchs 1.

Aus der US 4 064 600 A ist eine gattungsbildende Vlieskrempel bekannt. Die Strömungsrichtung der auf den Tambour auftreffenden Luft kann durch eine Klappe beeinflusst werden, die im Luftschacht angeordnet ist. Sämtliche Luft, die durch den Luftschacht zum Tambour geführt wird, wird an der Klappe entlang geführt. Da die Klappe ähnlich einer Drosselklappe in den Luftschacht ragt, bewirkt eine Änderung der Klappenstellung stets gleichzeitig auch eine Änderung der Geschwindigkeit und / oder der Menge der an der Klappe vorbeiströmenden Luft.

Aus der US 4 130 915 A ist eine Vlieskrempel bekannt, welche der vorgenannten US 4 064 600 A ähnlich ist und bei welcher zusätzlich zu dem mit der Klappe ausgestalteten Luftschacht eine weitere Luftzuführung vorgesehen ist. Diese Luft wird jedoch nicht an dem Tambour entlang geführt, sondern bewirkt einen Überdruck vor der Faserabnahmezone, wo mehrere Walzen bis zur Abnehmerwalze innerhalb eines Gehäuses angeordnet sind.

Aus der GB 1 300 628 A ist eine Vlieskrempel bekannt, bei der ein Luftstrahl mittels einer feststehenden Düse auf den Tambour gerichtet wird.

Aus der EP 00 93 585 B1 ist ebenfalls eine Vlieskrempel bekannt. Der Luftschacht dient dort ausschließlich zum Ansaugen von Luft, wobei am unteren Ende des Schachtes eine luftdurchlässige Faserablagefläche vorgesehen ist, beispielsweise ein luftdurchlässiges Transportband, und wobei unterhalb dieser luftdurchlässigen Faserablagefläche ein Sauggebläse vorgesehen ist, welches die Luft durch die Ablagefläche und durch den gesamten Luftschacht am Tambour vorbei ansaugt.

Besonders kritisch ist die Führung der Luft im Bereich der Faserabgabezone, denn in diesem Übergangsbereich, wo sich die Fasern, die zunächst am Tambour anliegen, vom Tambour lösen und dann im freien Flug durch die Luft bis zur Ablagefläche getragen werden sollen, sind Unregelmäßigkeiten in der Luftführung möglichst zu vermeiden, um eine möglichst gleichmäßige Verteilung der Fasern zu ermöglichen und dementsprechend die Herstellung eines möglichst regelmäßig ausgebildeten Vlieses.

Der Erfindung liegt die Aufgabe zugrunde, eine gattungsgemäße Vlieskrempel dahingehend zu verbessern, dass diese in möglichst kurzer Zeit eine optimale Einstellung der Vlieskrempel in Anpassung an die jeweils spezifischen Arbeitsverhältnisse der Vlieskrempel ermöglicht.

Diese Aufgabe wird durch eine Vlieskrempel mit den Merkmalen des Anspruchs 1 gelöst.

Die Erfindung schlägt mit anderen Worten vor, die Anströmung der Luft an die Tambour-Oberfläche zu beeinflussen und hierzu eine Düse in Strömungsrichtung vor dem Tambour vorzusehen, sodass die an den Tambour gelangende Luft in ihrer Strömungsrichtung beeinflusst werden kann und insbesondere der Winkel beeinflusst werden kann, unter welchem die Tambour-Oberfläche angeströmt wird.

Entsprechend dem vorliegenden Vorschlag sind zwei Luftkanäle vorgesehen, welche in Strömungsrichtung vor dem Tambour gemeinsam den Luftschacht bilden. Dabei handelt es sich um einen Ansaugkanal, der ähnlich wie beim gattungsbildenden Stand der Technik von Luft durchströmt wird, die unterhalb der Faserablagefläche angesaugt wird. Weiterhin handelt es sich um einen Blaskanal, in welchen die Luft von einem zusätzlichen - Gebläse eingeblasen wird und der ebenfalls von oben nach unten durchströmt wird. Diese Blasluft unterstützt einerseits die Saugleistung, denn dadurch, dass die Fasern die luftdurchlässige Faserablagefläche teilweise abdecken, muss eine vergleichsweise hohe Ansaugleistung installtiert werden.

Zudem ist die veränderbare Düse in dem Blaskanal angeordnet. Durch die Veränderung der Düse und gegebenenfalls durch eine zusätzliche Beeinflussung der Gebläseleistung kann eine Beeinflussung des Blasluftstromes erfolgen und die gesamte Anordnung optimal auf die jeweiligen Betriebsbedingungen der Vlieskrempel eingestellt werden.

Sowohl bei der Neuinstallation einer gesamten Krempel als auch bei wechselnden Betriebsbedingungen einer Krempel, beispielsweise bei der Verarbeitung unterschiedlicher Fasern oder bei unterschiedlichen Tambourdrehzahlen, ist auf diese Weise eine besonders schnelle Anpassung der Krempel an die jeweiligen Betriebsbedingungen möglich. Insbesondere kann eine Optimierung hinsichtlich der Faserverteilung in möglichst kurzer Zeit dadurch erreicht werden, dass die Düse verstellt wird, sodass der Vorgang optimiert wird, wie sich die Fasern von der Tambour-Oberfläche ablösen, und sodass dementsprechend auch der Flug der Fasern vom Tambour bis auf die Faserablagefläche optimiert und vergleichmäßigt werden kann.

Falls eine Runddüse vorgesehen ist, sind vorteilhaft über die Tambourbreite mehrere derartige Düsen verteilt angeordnet, um über die gesamte Tambourbreite ähnliche Strömungsverhältnisse zu bewirken. Vorteilhaft jedoch kann statt einer Anordnung mehrerer Runddüsen eine Flachdüse vorgesehen sein, welche sich über etwa die gesamte wirksame Breite des Tambours erstreckt, also über etwa die Breite, auf welcher Fasern auf dem Tambour gefördert werden. So können optimal gleichmäßige Luftströmungsverhältnisse über die gesamte Breite ermöglicht werden, wo die Fasern von der Luftströmung beeinflusst und getragen werden.

Vorteilhaft kann die Veränderbarkeit der Düse auf konstruktiv einfache und kostengünstige Weise dadurch erzielt werden, dass nicht die eigentliche Düsengeometrie an sich beeinflusst wird, sondern dass vielmehr die gesamte Düse schwenkbeweglich gelagert ist, sodass der austretende Luftstrahl durch Verschwenken der Düse entsprechend unterschiedlich gelenkt werden kann. Vorteilhaft kann dabei die Schwenkachse der Düse etwa parallel zur Tambour-Achse verlaufen, sodass über die gesamte wirksame Tambourbreite bei einer Verstellung der Düse jeweils gleiche Strömungverhältnisse erzielt werden.

Ab der Faserabnahmezone kann dann vorteilhaft ein einziger Kanal in Form des Luftschachtes vorgesehen sein, in dem sich die Fasern bewegen.

Ein Ausführungsbeispiel der Erfindung wird anhand der Zeichnung nachfolgend näher erläutert. Dabei ist mit 1 allgemein und lediglich ausschnittsweise eine Vlieskrempel bezeichnet, mit einem Tambour 2 und mit zwei oberen Cardmastersegmenten 3 und mit einem Luftschacht 4, durch welchen Luft in Richtung der beiden Pfeile P von oben nach unten am Tambour 2 entlang strömt.

Der Tambour dreht sich bei dem dargestellten Ausführungsbeispiel im Uhrzeigersinn und fördert Fasern zwischen der Tambour-Oberfläche und den Cardmastersegmenten 3 in den Luftschacht 4, wo sich in einer Faserabnahmezone die Fasern vom Tambour lösen und durch den Luftschacht 4 nach unten zu einer luftdurchlässigen, nicht dargestellten Faserablagefläche fliegen.

Auf Höhe des Tambours 2 ist der Luftschacht 4 auf der rechten Seite durch eine Schachtwandung 5 begrenzt, die aus zwei gelenkig aneinander anschließenden Schacht-Wandungsabschnitten 5 o (oben) und 5 u (unten) gebildet ist. Die gesamte Schachtwandung 5 kann horizontal verschoben werden, für die Einstellung unterschiedlich weiter Abstände zum Tambour 2. Zusätzlich können die Schacht-Wandungsabschnitte 5 o und 5 u gelenkig verstellt werden, und zwar um einen unteren Schwenkpunkt 6 und einen mittleren Knickpunkt 7. So ergeben sich vielfältige Einstell- und Anpassungsmöglichkeiten, um den Luftschacht 4 in dem Bereich der Faserabnahmezone zu verändern und so die in dieser Zone wirkenden Luftströmungs- und Luftdruckverhältnisse beeinflussen zu können.

In Strömungsrichtung vor dem Tambour 2 besteht der Luftschacht 4 aus zwei unterschiedlichen Kanälen:

Einerseits ist ein Ansaugkanal 8 vorgesehen, in welchen die von unten angesaugte Luft am oberen Ende des Ansaugkanals 8 frei einströmt. Weiterhin wird der Luftschacht 4 in diesem Bereich durch einen Blaskanal 9 gebildet, in welchen Luft von einem oberen, in der Zeichnung nicht dargestellten Gebläse eingeblasen wird. Der Blaskanal 9 endet mit einer Düse 10, die, wie durch den Doppelpfeil angedeutet, schwenkbeweglich gelagert ist und durch welche die Luft aus dem Blaskanal 9 gegen die Tambour-Oberfläche geleitet wird.

Die Düse 10 ist als Schlitzdüse ausgestaltet und erstreckt sich etwa über die Breite des Tambours 2, um auf der gesamten Breite, auf welcher Fasern vom Tambour 2 abgelöst werden sollen, die Strömungsverhältnisse der Luft zu beeinflussen.

## Patentansprüche

1. Vlieskrempel (1),
mit einem Tambour (2) zum Transport von Fasern,
und mit einem an dem Tambour (2) entlang führenden Luftschacht (4), durch welchen die Luft von oben nach unten strömt,
wobei Fasern in einer Faserabnahmezone vom Tambour (2) abgelöst und frei fliegend durch den Luftschacht (4) gefördert werden,
wobei in Strömungsrichtung der Luft gesehen vor der Faserabnahmezone der Winkel, mit welchem die Luft gegen die Tambour-Oberfläche geführt wird, veränderbar ist,
**dadurch gekennzeichnet,**
**dass** eine hinsichtlich der Einstellung dieses Winkels veränderbare Düse (10) im Luftschacht (4) vorgesehen ist,
und **dass** strömungsaufwärts von dem Tambour (2) zwei Luftkanäle (8, 9) vorgesehen ist, die gemeinsam den Luftschacht (4) bilden,
wobei durch den einen, als Blaskanal (9) bezeichneten Kanal Luft geblasen wird,
und wobei durch den anderen, als Ansaugkanal (8) bezeichneten Kanal Luft gesaugt wird,
und wobei die vorerwähnte Düse (10) im Blaskanal (9) angeordnet ist.

2. Vlieskrempel nach Anspruch 1, **dadurch gekennzeichnet, dass** die Düse (10) um eine zur Tambourachse etwa parallele Achse schwenkbeweglich gelagert ist.

## Claims

1. Carding machine with air-jet doffer (1)
with a doffer (2) for transporting fibres, and with an air shaft (4) passing along the doffer, through which the air flows in a downward direction,
where the fibres are removed from the doffer (2) in a removal zone and are transported, lying freely, through the air shaft (4),
where, before the removal zone (looking in the flow direction of the air) the angle at which the air is directed against the surface of the doffer is variable,
**characterised in that**
an adjustable jet (10) is provided in the air shaft (4) for the adjustment of this angle, and that upstream from the doffer (2), two air ducts (8, 9) are provided which together form the air shaft (4),
where air is blown through one of the ducts, termed the blow duct (9), and where air is sucked through the other duct, termed the suction duct (8),
and where the above-mentioned jet (10) is located in the blow duct (9).

2. Carding machine with air-jet doffer according to claim 1, **characterised in that** the jet (10) is mounted on a bearing to swivel around an axis which is approximately parallel to the axis of the doffer.

## Revendications

1. Carde à tambour enrouleur (1),
avec un tambour (2) pour le transport de fibres
et avec une gaine d'air (4) passant le long du tambour, à travers laquelle de l'air circule de haut en bas,
dans laquelle des fibres sont détachées du tambour (2) dans la zone de retrait des fibres et sont acheminées en volant librement dans la gaine d'air (4),
dans laquelle, en amont de la zone de retrait des fibres dans le sens de circulation de l'air, l'angle selon lequel l'air est amené contre la surface du tambour peut être modifié,
**caractérisée en ce qu'**il est prévu dans la gaine d'air (4) une buse (10) modifiable en vue de régler cet angle,
et **en ce qu'**il est prévu en amont du tambour (2) dans le sens du flux deux canaux d'air (8, 9) qui forment ensemble la gaine d'air (4),
de l'air étant soufflé par un canal appelé canal de soufflage (9),
et de l'air étant aspiré par l'autre canal, appelé aussi canal d'aspiration (9),
et la buse (10) susmentionnée étant disposée dans le canal de soufflage (9).

2. Carde à tambour enrouleur selon la revendication 1, **caractérisée en ce que** la buse (10) et disposée de façon à pouvoir pivoter autour d'un axe approximativement parallèle à l'axe du tambour.
